# EUROPÄISCHE PATENTSCHRIFT

(11) **EP 3 502 557 B1**
(45) Veröffentlichungstag und Bekanntmachung des Hinweises auf die Patenterteilung: **06.05.2020**
(21) Anmeldenummer: 17210074.5
(22) Anmeldetag: 22.12.2017
(51) Int. Cl.: F21V 21/35, F21S 41/19, F21S 41/155, F21S 43/19, F21S 43/145, F21Y 115/15, H01R 4/04

(54) **LEUCHTENANORDNUNG MIT FREI SCHWEBENDEM ERSCHEINUNGSBILD**
LIGHTING SYSTEM WITH FREE FLOATING APPEARANCE
DISPOSITIF D'ÉCLAIRAGE À ASPECT FLOTTANT LIBREMENT

(43) Veröffentlichungstag der Anmeldung: 26.06.2019
(73) Patentinhaber: ZKW Group GmbH, 3250 Wieselburg (AT)
(72) Erfinder: Gürtl, Josef, 3233 Kilb (AT); Hölzl, Andreas, 3250 Wieselburg (AT)
(74) Vertreter: Patentanwaltskanzlei Matschnig & Forsthuber OG

(56) Entgegenhaltungen:
- EP-A1- 2 924 759
- DE-A1-102016 212 889
- US-A1- 2007 082 578
- US-A1- 2013 200 783
- US-A1- 2016 084 466

## Beschreibung

Die Erfindung betrifft einen Kraftfahrzeugscheinwerfer, umfassend mindestens eine Leuchtenanordnung mit einer flächigen Leuchte.

Flächige Leuchten wie insbesondere organische Leuchtdioden (OLEDs) eignen sich aufgrund ihrer homogenen Abstrahlcharakteristik, der geringer Bauraumtiefe, der annähernd beliebigen Formgebung sowie der Möglichkeit der Segmentierung speziell für die Erfüllung neuer kundenspezifischer Designansprüche, wie beispielsweise bezüglich spezieller Leuchteindrücke, zur Darstellung von Tiefeneffekten und der Umsetzung eines frei schwebenden Erscheinungsbilds. Diese speziellen Leuchteindrücke, die Darstellung von Tiefeneffekten und einer frei schwebenden Anmutung dienen insbesondere auch dazu, die Aufmerksamkeit des Betrachters zu erwecken und stellen somit einen Sicherheitsgewinn dar.

Flächige Leuchten werden normalerweise in einem Rahmen oder auf einem Halter fixiert und mittels Stecker und diversen Kabelverbindungen oder flexiblen Leitern verkabelt. Durch den Aufbau mit Rahmen, Haltern und diversen Verkabelungen ergeben sich jedoch bestimmte Nachteile. Insbesondere ist der frei schwebende Eindruck aufgrund der Sichtbarkeit der elektrischen Verbindungen oder des Rahmens beeinträchtigt, die Verkabelung muss verlegt und fixiert werden und es sind eine erkleckliche Anzahl an Steckern und elektrischen Verbindungen erforderlich, die montiert werden müssen, schwierig zu prüfen sind und somit Kosten verursachen.

Die US 2007/0082578 A1 beschreibt ein beleuchtetes Ballonsystem mit einer Anzeigevorrichtung in Form einer flächigen Leuchte. Die US 2013/0200783 A1 offenbart einen elektrophysikalischen Wandler, der als OLED ausgebildet sein kann. Die US 2016/0084466 A1 beschreibt einen Träger für OLED-Lichtquellen. Die DE 10 2016 212 889 A1 beschreibt einen Kraftfahrzeugscheinwerfer gemäß dem Oberbegriff des Anspruchs 1. Die EP 2 924 759 A1 beschreibt ein Leuchtmodul und ein Herstellungsverfahren für ein Leuchtmodul.

Es ist eine Aufgabe der Erfindung, einen Kraftfahrzeugscheinwerfer mit einer Leuchtenanordnung bereitzustellen, wobei die Leuchtenanordnung ein frei schwebendes Erscheinungsbild aufweist und auf einer einfach zu realisierenden und einer hinsichtlich der Produktion der Leuchtenanordnung besonders kostensparenden elektrischen Kontaktierung der flächigen Leuchte beruht.

Diese Aufgaben werden durch einen Kraftfahrzeugscheinwerfer mit den Merkmalen gemäß dem Anspruch 1 gelöst.

Dank der Erfindung ist es möglich, die elektrische Kontaktierung der am Halter befestigten flächigen Leuchte besonders kostengünstig und unscheinbar zu gestalten. Die erfindungsgemäßen Merkmale ermöglichen nicht nur eine einfachere und kostengünstigere Herstellung/Montage der Leuchtenanordnung und eine geringere Fehleranfälligkeit im Vergleich zu komplexen Verkabelungssystemen, sondern auch einen optimierten frei schwebenden Eindruck der zumindest einen flächigen Leuchte durch das Fehlen loser Kabel/Leiter und Steckverbindungen im Sichtbereich bei gleichzeitig guter Kontaktierung auf kleinstem Raum. Die Erfindung ermöglicht eine stoffschlüssige Verbindung zwischen der flächigen Leuchte und der Halterung und somit eine gute mechanische Beständigkeit, kleine Toleranzen, einen einfach zu automatisierenden Herstellungs- und Funktionsprüfungsprozess mit wenigen Schritten, ein robustes Beleuchtungssystem und eine große Gestaltungs- und Designfreiheit. Die im Vergleich zu den oben genannten bekannten Lösungen verbesserte frei schwebende Anmutung der zumindest einen leuchtenden Fläche erweckt die Aufmerksamkeit eines Betrachters besonders leicht und stellt somit einen Sicherheitsgewinn dar.

Außerdem wird durch den platzsparenden kompakten Aufbau eine stabile Baugruppe mit hoher Designwirkung realisiert, die für Kraftfahrzeugscheinwerferanwendungen besonders vorteilhaft ist. Der Bauraum in Kraftfahrzeugscheinwerfern ist aufgrund der Vielzahl an Lichtmodulen und anderen zumeist optischen Scheinwerferkomponenten bekanntermaßen knapp bemessen, so dass jede zusätzliche Möglichkeit einer Bauraumeinsparung bei gleichzeitig hoher Design- und Gestaltungsfreiheit von großem Vorteil ist.

Der Kraftfahrzeugscheinwerfer gemäß der Erfindung kann daher nützlicherweise für Signallichtfunktionen eingesetzt werden und kann daher Baukomponente eines Signallichts sein. Der Begriff "Signalleuchte" oder "Signallicht" umfasst beispielsweise ein Tagfahrlicht oder ein Begrenzungslicht. Die Leuchtenanordnung ist eine Baukomponente in einem Scheinwerfer, zum Beispiel ein Signallichtmodul in einem Scheinwerfer. Der Begriff "Scheinwerfer" wie hierin verwendet, umfasst alle Arten von Kraftfahrzeugscheinwerfern, insbesondere Frontscheinwerfer und Heckleuchten. Der konstruktive Aufbau bzw. die Lichtverteilung von flächigen Leuchten, Scheinwerfern und Signalleuchten ist hinlänglich bekannt bzw. unterliegt üblicherweise gesetzlichen Anforderungen, die dem Fachmann bekannt sind.

Der Begriff "flächige Leuchte", hierin synonym auch als Leuchte bezeichnet, bezieht sich auf Leuchten mit flächigen Lichtkomponenten, beispielsweise eine organische Leuchtdiode (OLED), ein Leuchtdioden(LED)-Array oder ein flächiger Lichtleiter. Die leuchtende Oberfläche der flächigen Leuchte kann im Wesentlichen planar oder aber auch gekrümmt sein. Derartige Leuchten mit flächigen Lichtkomponenten sind einem Fachmann auf dem Gebiet notorisch bekannt.

Der Begriff "Kraftfahrzeug" (KFZ) bezieht sich auf ein- oder mehrspurige motorisierte landgebundene Fahrzeuge wie Motorräder, PKWs, LKWs und dergleichen.

Vorzugsweise ist die flächige Leuchte eine organische Leuchtdiode (OLED). Die OLED kann beispielsweise eine auf Glas basierte OLED sein, die eine oder mehrere leuchtende Flächen und eine der einen oder mehreren leuchtenden Flächen abgewandte Rückseite aufweist. Auf der Rückseite ist eine Kontaktfläche zur mechanischen und elektrischen Kontaktierung der OLED mit dem Halter. Die Kontaktfläche ist im Vergleich zur Fläche der flächigen Leuchte mit Vorteil sehr klein gehalten, so dass eine Kontaktierung auf kleinstmöglichem Raum und ein optimales frei schwebendes Erscheinungsbild realisiert werden.

Bei bestimmten Designansprüchen oder Gestaltungsvorgaben kann es vorgesehen sein, wenn der zumindest eine Halter im Wesentlichen länglich geformt ist. Zweckmäßigerweise weist der zumindest eine Halter ein erstes Ende und ein dem ersten Ende gegenüberliegendes zweites Ende, wobei das erste Ende des Halters mechanisch und elektrisch mit der Kontaktfläche der flächigen Leuchte verbunden ist. Die Leuchtenanordnung des erfindungsgemäßen Kraftfahrzeugscheinwerfers kann ferner eine Montagefläche aufweisen, an welcher das zweite Ende des Halters mechanisch und elektrisch verbunden ist. Die Montagefläche kann beispielsweise eine Montagefläche oder eine Platine sein, die im Innenraum eines Scheinwerfergehäuses montiert ist oder montiert wird. Die Montagefläche kann auch ein Befestigungsbauteil mit einem Stecker sein.

Der zumindest eine im Wesentlichen länglich geformte Halter kann entweder plan bzw. linear oder zwei- oder dreidimensional gewölbt ausgebildet sein. Die Form des im Wesentlichen länglich geformten Halters hängt insbesondere von der Form und der Größe der daran befestigten flächigen Leuchte ab; einerseits muss die flächige Leuchte über den zumindest einen Halter beispielsweise in einem Scheinwerfergehäuse montiert und befestigt werden, andererseits ist darauf zu achten, dass der frei schwebende Gesamteindruck der einen oder mehreren flächigen Leuchten der Leuchtenanordnung unbeeinträchtigt bleibt; es leuchtet daher ein, dass es für den frei schwebenden Gesamteindruck von Vorteil ist, wenn der Blick auf den zumindest einen Halter für einen außenstehenden Betrachter durch die flächige(n) Leuchte(n) verdeckt wird.

Im Gegensatz zu *moulded interconnection device* (MID)-Haltern, die aus nicht-transparenten Materialien gefertigt werden, können für das Aufdrucken von leitfähiger Tinte auf den Halter auch transparente Materialien wie z.B. transparente Kunststoffe verwendet werden. Dem entsprechend kann der Halter aus transparenten Kunststoff gefertigt sein, wodurch sich ein zusätzlicher Designvorteil hinsichtlich der Sichtbarkeit des Halters und des frei schwebenden Erscheinungsbilds der flächigen Leuchten der Leuchtenanordnung ergibt.

Erfindungsgemäß kann die flächige Leuchte mittels der leitfähigen Tinte, eines elektrisch leitfähigen Klebstoffes (Leitkleber) oder mittels eines elektrisch leitfähigen Lacks (Leitlack) mit dem Halter elektrisch und mechanisch verbunden sein. Als Beispiele für Leitkleber und Leitlacke sind Polytec EC244 und Polytec EC101 (Polytec PT GmbH, Deutschland), PE-EP600 (Printcolor Screen Ltd, Schweiz), Eposolder 6537 (United Adhesives, Inc., USA), PC 3431 (Heraeus), und ICP-4000 (Henkel) zu nennen. Bei dieser Variante weist der mit Leiterbahnen aus leitfähiger Tinte bedruckte Halter zum mechanischen und elektrischen Verbinden der flächigen Leuchte eine Klebe- und Kontaktfläche auf, die mit der Kontaktfläche auf der Rückseite der flächigen Leuchte über eine elektrisch leitende Klebeverbindung verbunden wird. Hierfür wird die leitfähige Tinte, der Leitlack oder der Leitkleber auf der Klebe- und Kontaktfläche des Halters aufgebracht und anschließend wird die flächige Leuchte, z.B. eine OLED, aufgesetzt und fixiert.

Vorzugsweise wird für das mechanische und elektrische Verbinden der flächigen Leuchte mit dem Halter die leitfähige Tinte, die auch für das Aufdrucken der Leiterbahnen auf dem Halter zum Einsatz kommt, verwendet; dabei wird die leitfähige Tinte beim Aufdrucken der Leiterbahnen noch weiter bis zu jenem Halterbereich, an dem der Halter mit der Kontaktfläche der flächigen Leuchte verbunden wird (z.B. die oben genannte Klebe- und Kontaktfläche), aufgebracht. Auf diese Weise wird die flächige Leuchte nur mittels der elektrisch leitfähigen Tinte mit dem Halter mechanisch und elektrisch verbunden. Man erspart sich in der Herstellung der Leuchtenanordnung das Aufbringen eines zusätzlichen elektrisch leitfähigen Klebemittels (wie Leitkleber oder Leitlack) und spart somit einen Verfahrensschritt ein.

Bei anderen Ausführungsformen ist die flächige Leuchte mittels eines UV-härtenden Klebers mechanisch mit dem Halter verbunden ist. Bei dieser Variante weist der mit Leiterbahnen aus leitfähiger Tinte bedruckte Halter zum mechanischen und elektrischen Verbinden der flächigen Leuchte eine Klebe- und Kontaktfläche auf. Die Klebe- und Kontaktfläche des Halters besitzt bei dieser Variante einerseits eine oder mehrere Kontaktflächen, um die flächige Leuchte elektrisch über die Kontaktfläche an der Leuchtenrückseite zu kontaktieren und andererseits eine oder mehrere Klebeflächen zum mechanischen Befestigen der flächigen Leuchte mittels des UV-härtenden Klebers. Dies kann beispielsweise durch ein Aufdrucken der leitfähigen Tinte auf die eine oder mehreren Kontaktflächen am Halter und durch Aufbringen des UV-härtenden Klebers auf der Klebefläche erfolgen. Die flächige Leuchte kann dabei ihrerseits auf ihrer Rückseite eine entsprechende Klebefläche aufweisen, und die Klebefläche der Leuchte wird dann mit der Klebefläche des Halters mittels des UV-härtenden Klebers zusammengeklebt.

Die leitfähige Tinte kann aus der Gruppe bestehend aus Silber-basierten Tinten, Kupfer-basierten Tinten, Tinten basierend auf leitfähigen Kohlenstoff-Nanopartikeln und Tinten basierend auf leitfähigen Kohlenstoff-Nanoröhren ausgewählt sein. Die genannten leitfähigen Tinten sind aus dem Stand der Technik hinlänglich bekannt. Namhafte Hersteller leitfähiger Tinten sind zum Beispiel die Firma Inkron, Finnland, die Firma Printcolor Screen Ltd, Schweiz, und die Firma PV Nano Cell Ltd, Israel. Als repräsentative Beispiele für leitfähige Tinten sind die Produkte Sicrys™ 150T-11, Sicrys™ IC25EG-1, Sicrys™ IC50TM-8 des Herstellers PV Nano Cell Ltd., das Produkt IDA-125C des Herstellers Inkron oder das Produkt PE-AG510 Silver Conductive Ink des Herstellers Printcolor Screen Ltd. zu nennen.

Die Leiterbahnen aus leitfähiger Tinte werden erfindungsgemäß auf dem Halter, d.h. auf der Oberfläche des Halters, aufgedruckt. Bei einfach zu realisierenden Varianten der Leuchtenanordnung des erfindungsgemäßen Kraftfahrzeugscheinwerfers sind die Leiterbahnen auf dem Halter aus mittels Tintenstrahldruck aufgebrachter leitfähiger Tinte ausgebildet.

Um bestimmte Designwünsche oder Gestaltungsvorgaben zu erfüllen, kann es vorgesehen sein, dass die Leuchtenanordnung zwei oder mehr Halter mit jeweils darauf befestigten flächigen Leuchten umfasst. Dabei können die einzelnen flächigen Leuchten räumlich verschieden zueinander positioniert sein. Auf diese Weise ist ein dreidimensionaler und kompakter Aufbau mit hoher Design- und Gestaltungsfreiheit bei gleichzeitig einfach umzusetzender und guter elektrischer Kontaktierung auf engstem Raum möglich. Darüber hinaus können die verschiedenen Elemente dank der Erfindung mit einer hohen Genauigkeit zueinander positioniert werden.

Ferner kann es bei bestimmten Weiterbildungen der Erfindung vorgesehen sein, dass die Leuchtenanordnung eine am oder im Halter integrierte elektrische Schaltung umfasst. Die Schaltung ist am oder im Halter zweckmäßigerweise in Bereichen positioniert, welche vom Betrachter nicht eingesehen werden können, so dass der schwebende Gesamteindruck der Leuchtenanordnung nicht gestört wird. Die Integration der Schaltung am oder im Halter besitzt die Vorteile, dass der Bauraum reduziert und effektiv genützt werden kann und zusätzlicher Montage- und Verdrahtungsaufwand entfällt. Es sei nochmals erwähnt, dass insbesondere der Bauraum in Kraftfahrzeugscheinwerfern aufgrund der Vielzahl an Lichtmodulen und anderen zumeist optischen Scheinwerferkomponenten knapp bemessen ist, so dass jede zusätzliche Möglichkeit einer Bauraumeinsparung von Vorteil ist.

Erfindungsgemäß ist die Leuchtenanordnung eine Baukompenente bzw. ein Lichtmodul eines Kraftfahrzeugscheinwerfers. Die Beleuchtungseinrichtung liegt daher erfindungsgemäß in Form eines Kraftfahrzeugscheinwerfers, insbesondere in Form eines Frontscheinwerfers oder einer Heckleuchte, vor. So weisen moderne Kraftfahrzeugscheinwerfer häufig mehrere Lichtmodule auf, die für sich genommen oder im Zusammenwirken einzelne Lichtfunktionen übernehmen können. Diese Lichtmodule sind häufig in unmittelbarer Nähe zueinander in einem Scheinwerfergehäuse angeordnet. Zweckmäßigerweise ist der Kraftfahrzeugscheinwerfer nach an sich bekannten Scheinwerferbauprinzipien aufgebaut und umfasst ein Gehäuse mit einer Lichtaustrittsöffnung, die mit einer Streuscheibe verdeckt ist, wobei die zumindest eine Leuchtenanordnung in dem Gehäuse angeordnet ist. Der Kraftfahrzeugscheinwerfer gemäß der Erfindung kann insbesondere zumindest ein Lichtmodul und zumindest eine Leuchtenanordnung wie hierin offenbart umfassen.

Bei einer Variante hat der Kraftfahrzeugscheinwerfer die Form eines Frontscheinwerfers. Der Aufbau eines Frontscheinwerfers ist dem einschlägigen Fachmann bekannt. Frontscheinwerfer umfassen häufig mehrere Lichtmodule, z.B. eine Tagfahrlichteinheit, eine Abblendlichteinheit, eine Fernlichteinheit, eine Blinklichteinheit etc. Dementsprechend können die jeweiligen Lichtmodule des Frontscheinwerfers die Lichtverteilung eines Abblendlichts, eines Fernlichts, eines Tagfahrlichts, eines Blinklichts usw. bilden. Ein erfindungsgemäßer Frontscheinwerfer umfasst daher neben den an sich bekannten Lichtmodulen noch zumindest eine Leuchtenanordnung wie hierin geoffenbart.

Bei einer anderen Variante hat der Kraftfahrzeugscheinwerfer die Form einer Heckleuchte. Der Aufbau einer Heckleuchte ist dem einschlägigen Fachmann bekannt. Heckleuchten umfassen häufig mehrere Lichtmodule, z.B. eine Rücklichteinheit, eine Bremslichteinheit, eine Blinklichteinheit etc. Dementsprechend können die jeweiligen Lichtmodule der Heckleuchte die Lichtverteilung eines Rücklichts, eines Bremslichts, eines Blinklichts usw. bilden. Eine erfindungsgemäße Heckleuchte umfasst daher neben den an sich bekannten Lichtmodulen noch zumindest eine Leuchtenanordnung wie hierin geoffenbart.

Ein weiterer Gegenstand der Erfindung ist ein Kraftfahrzeug, das einen Kraftfahrzeugscheinwerfer gemäß der Erfindung wie hierin geoffenbart umfasst.

Die Erfindung samt weiterer Vorzüge wird im Folgenden anhand von nicht einschränkenden Beispielen und beiliegenden Zeichnungen näher beschrieben, wobei die Zeichnungen zeigen:
**Fig. 1** zeigt eine perspektivische Ansicht einer Leuchtenanordnung,
**Fig. 2** zeigt die Anordnung der Halter der Leuchtenanordnung gemäß Fig. 1 mit insgesamt drei Haltern ohne flächigen Leuchten und Stecker,
**Fig. 2** zeigt ein Beispiel für den Halteabschnitt einer Leuchtenanordnung mit genau einem Halter für eine flächige Leuchte, und
**Fig. 4** zeigt eine Draufsicht auf eine Klebe- und Kontaktfläche eines Halters zum elektrischen und mechanischen Verbinden mit einer OLED.

Es versteht sich, dass die hier beschriebenen Ausführungsformen lediglich der Illustration dienen und nicht als für die Erfindung einschränkend aufzufassen sind; vielmehr fallen unter den Schutzbereich der Erfindung sämtliche Ausgestaltungen, die der Fachmann anhand der Beschreibung finden kann, wobei der Schutzbereich durch die Ansprüche festgelegt ist.

In den Figuren werden für gleiche oder vergleichbare Elemente zum Zwecke der einfacheren Erläuterung und Darstellung gleiche Bezugszeichen verwendet. Die in den Ansprüchen verwendeten Bezugszeichen sollen weiters lediglich die Lesbarkeit der Ansprüche und das Verständnis der Erfindung erleichtern und haben keinesfalls einen den Schutzumfang der Erfindung beeinträchtigenden Charakter.

Es sei angemerkt, dass alle in den Figuren gezeigten Beispiele erfindungsgemäß in einem und als Teil eines Kraftfahrzeugscheinwerfers vorgesehen sind.

**Fig. 1** zeigt eine perspektivische Ansicht einer beispielhaften Leuchtenanordnung 100. Die Leuchtenanordnung 100 umfasst insgesamt drei länglich geformte und geschwungene Halter 101a, 101b, 101c unterschiedlicher Länge sowie drei flächige Leuchten in Form von drei flammenförmigen OLEDs 102a, 102b, 102c, wobei an einem ersten Ende 103a, 103b, 103c (vgl. Fig. 3) jedes Halters 101a, 101b, 101c jeweils eine OLED 102a, 102b, 102c befestigt und mit dem jeweiligen Halter 101a, 101b, 101c mechanisch und elektrisch verbunden ist. Wie in Fig. 1 sehr klar zu erkennen ist, ergibt sich durch den kompakten und platzsparenden Aufbau eine stabile Baugruppe mit einem frei schwebenden Erscheinungsbild, d.h. für einen außenstehenden Betrachter der Leuchtenanordnung 100 erscheint es, dass die OLEDs 102a, 102b, 102c frei schweben.

Die OLEDs 102a, 102b, 102c sind im gezeigten Beispiel flammenförmige und auf Glas basierte OLEDs mit ebenfalls flammenförmig ausgestalteten leuchtenden Flächen 106a, 106b, 106c. Im eingebauten Zustand, z.B. eingebaut in einem Scheinwerfergehäuse, sind die leuchtenden Flächen 106a, 106b, 106c dem Betrachter zugewandt. Es versteht sich jedoch von selbst, dass das Design oder die Ausgestaltung der OLEDs auch anders sein kann. Ebenfalls ist es denkbar, dass anstelle einer OLED auch eine andere flächige Leuchte wie z.B. ein Leuchtdioden(LED)-Array oder ein flächiger Lichtleiter samt Lichtquelle vorgesehen sein kann.

Die Halter 101a, 101b, 101c sind mit ihrem jeweiligen zweiten Ende 104a, 104b, 104c an einer Montageplatte 105 befestigt und mit der Montageplatte 105 elektrisch und mechanisch verbunden. **Fig. 1** zeigt zudem einen auf der Montageplatte 105 befestigten Stecker 107 zum elektrischen Anschließen der Leuchtenanordnung 100 an das Kraftfahrzeug, z.B. wenn Leuchtenanordnung 100 in einem Scheinwerfer eingebaut ist. Mittels der Montageplatte 105 wird die Leuchtenanordnung 100 dann z.B. gemeinsam mit anderen Lichtmodulen in dem Scheinwerfergehäuse montiert. Einem Fachmann wird unmittelbar klar sein, dass anstelle der Montageplatte 105 und dem Stecker 107 auch eine Platine/Leiterplatte als Montagefläche für die Befestigung und elektrische Kontaktierung der Halter 101a, 101b, 101c vorgesehen werden kann.

Die Anordnung der drei Halter 101a, 101b, 101c auf der Montageplatte 105 ist im Detail und ohne die OLEDs 102a, 102b, 102c und den Stecker 107 in der **Fig. 3** dargestellt.

Erfindungsgemäß umfassen die drei Halter 101a, 101b, 101c zur elektrischen Kontaktierung der OLEDs 102a, 102b, 102c metallische Leiterbahnen 108a, 108b, 108c, die mit leitfähiger Tinte auf die jeweiligen Halter 101a, 101b, 101c, d.h. auf deren Oberfläche, gedruckt sind. Die metallischen Leiterbahnen 108a, 108b, 108c erstrecken sich entlang der gesamten Länge der Halter 101a, 101b, 101c vom ersten Ende 103a, 103b, 103c bis zum zweiten Ende 104a, 104b, 104c. Hinsichtlich der Beschaffenheit und Art der leitfähigen Tinten wird auf die Ausführungen weiter oben in der Beschreibungseinleitung und in den Ansprüchen verwiesen. Grundsätzlich sind jedoch alle Arten von leitfähigen Tinten geeignet, mit welchen ein Bedrucken der Halter 101a, 101b, 101c möglich ist. Ein Fachmann auf dem Gebiet ist ohne weiteres in der Lage, entsprechend dem Material, aus dem der/die Halter gefertigt sind, eine geeignete leitfähige Tinte für das Aufdrucken der Leiterbahnen 108a, 108b, 108c auszuwählen. Das Aufdrucken der Leiterbahnen 108a, 108b, 108c kann beispielsweise mittels Tintenstrahldruck erfolgen. Die Halter 101a, 101b, 101c sind typischerweise aus Kunststoff gefertigt und vorzugsweise aus transparentem Kunststoff. Durch die Verwendung von transparentem Kunststoff ergibt sich ein zusätzlicher Designvorteil hinsichtlich der (in diesem Fall geringen) Sichtbarkeit der Halter 101a, 101b, 101c und des frei schwebenden Erscheinungsbilds der OLEDs 102a, 102b, 102c. Durch die Verwendung unterschiedlich langer Halter 101a, 101b, 101c sind die OLEDs 102a, 102b, 102c zudem räumlich verschieden zueinander positioniert und ermöglichen die Realisierung komplexer dreidimensionaler Designs und Leuchteindrücke bei gleichzeitig guter elektrischer Kontaktierung auf kleinstem Raum.

**Fig. 3** zeigt ein weiteres Beispiel für die Anordnung eines Halters 201 auf einer Montageplatte 205 einer Leuchtenanordnung. Der einzige Unterschied zu der in Fig. 1 bzw. 2 gezeigten Leuchtenanordnung 100 bzw. Halteranordnung liegt darin, dass anstelle von drei Haltern 101a, 101b, 101c lediglich genau ein Halter 201 für eine (nicht dargestellte) flächige Leuchte/OLED vorgesehen ist. Die obigen Ausführungen zu den Fig. 1 und 2 gelten analog und sinngemäß für das in Fig. 3 gezeigte Beispiel mit nur einem Halter 201. So weist auch der Halter 201 ein erstes Ende 203 und 204 sowie zur elektrischen Kontaktierung der (nicht dargestellten) OLED Leiterbahnen 208, die mit leitfähiger Tinte auf den Halter 201, gedruckt sind, auf. Die metallischen Leiterbahnen 208 erstrecken sich entlang der gesamten Länge des Halters 201 vom ersten Ende 203 bis zum zweiten Ende 204. Für alle Details wird auf die obigen Ausführungen verwiesen.

**Fig. 4** zeigt eine detaillierte Draufsicht auf das erste Ende 103a, 103b, 103c, 203 der in den Fig. 1-3 gezeigten Halter 101a, 101b, 101c, 201. Auf den jeweiligen ersten Enden 103a, 103b, 103c, 203 befindet sich eine Klebe- und Kontaktfläche 300, die im gezeigten Beispiel zwei Kontaktflächen 303a, 303b zur elektrischen Kontaktierung der jeweiligen OLEDs 102a, 102b, 102c umfasst, sowie eine Klebefläche 303c zum mechanischen Fixieren der OLEDs 102a, 102b, 102c am jeweiligen Halter 101a, 101b, 101c, 201. Auf der der jeweiligen leuchtenden Fläche 106a, 106b, 106c gegenüberliegenden Rückseite der jeweiligen OLED 102a, 102b, 102c ist jeweils eine entsprechende Kontaktfläche (bzw. Kleben und Kontaktfläche) angeordnet. Die jeweilige Klebe- und Kontaktfläche auf der Rückseite der jeweiligen OLED 102a, 102b, 102c werden mit dem jeweiligen ersten Ende 103a, 103b, 103c, 203 des jeweiligen Halters 101a, 101b, 101c, 201 elektrisch und mechanisch verbunden. Für die elektrische Kontaktierung erstrecken sich die Leiterbahnen 108a, 108b, 108c, 208 aus leitfähiger Tinte entlang der Länge der Halter 101a, 101b, 101c, 201 bis zu den Kontaktflächen 303a, 303b; d.h. die leitfähige Tinte wird auf die Kontaktflächen 303a, 303b aufgedruckt. Für die mechanische Verbindung wird auf der Klebefläche 303c ein Klebemittel, z.B. ein UV-härtender Kleber, aufgebracht.

Anstelle der in Fig. 4 dargestellten Ausgestaltung der Klebe- und Kontaktfläche mit zwei Kontaktflächen und einer Klebefläche kann beispielsweise am ersten Ende des Halters eine einzige Fläche vorgesehen sein, die gleichzeitig Befestigungsfunktion und Kontaktierungsfunktion hat. Die mechanische und elektrische Verbindung zwischen OLED und Halter kann beispielsweise durch Aufbringen eines elektrisch leitenden Klebers (Leitkleber) oder eines elektrisch leitenden Lacks (Leitlack) erfolgen. Anstelle des Leitklebers oder des Leitlacks kann auch die leitfähige Tinte selbst, die für die Herstellung der Leiterbahnen verwendet wird, für die mechanischen und elektrische Verbindung zwischen OLED und Halter verwendet werden.

Bezug nehmend auf die oben beschriebenen Figuren, kann die Leuchteneinrichtung außerdem eine am oder im Halter 101a, 101b, 101c, 201 integrierte elektrische Schaltung (nicht dargestellt) umfassen.

Die Erfindung kann in beliebiger dem Fachmann bekannter Weise abgeändert werden und ist nicht auf die gezeigten Ausführungsformen beschränkt. Auch können einzelne Aspekte der Erfindung aufgegriffen und weitgehend miteinander kombiniert werden. Wesentlich sind die der Erfindung zugrunde liegenden Gedanken, welche in Anbetracht dieser Lehre durch einen Fachmann in mannigfaltiger Weise ausgeführt werden können und trotzdem als solche aufrechterhalten bleiben.

### BEZUGSZEICHENLISTE

- 100: Leuchtenanordnung
- 101a, 101b, 101c, 201: Halter
- 102a, 102b, 102c: flächige Leuchte (OLED)
- 103a, 103b, 103c, 203: Erstes Ende Halter
- 104a, 104b, 104c, 204: Zweites Ende Halter
- 105, 205: Montageplatte
- 106a, 106b, 106c: leuchtende Fläche auf der OLED
- 107: Stecker
- 108a, 108b, 108c, 208: Leiterbahnen aus leitfähiger Tinte
- 300: Klebe- und Kontaktfläche für eine OLED am ersten Ende des Halters
- 303a, 303b: Kontaktfläche zur elektrischen Kontaktierung der OLED
- 303c: Klebefläche für die mechanische Befestigung der OLED

## Patentansprüche

1. Kraftfahrzeugscheinwerfer umfassend mindestens eine Leuchtenanordnung (100), wobei die Leuchtenanordnung (100) zumindest einen Halter (101a, 101b, 101c, 201) und eine an dem Halter (101a, 101b, 101c, 201) angeordnete flächige Leuchte (102a, 102b, 102c) umfasst, **dadurch gekennzeichnet, dass** die flächige Leuchte (102a, 102b, 102c) mindestens eine leuchtende Fläche (106a, 106b, 106c) und eine der mindestens einen leuchtenden Fläche (106a, 106b, 106c) abgewandte Rückseite umfasst, wobei auf der Rückseite der flächigen Leuchte (102a, 102b, 102c) eine Kontaktfläche angeordnet ist und die flächige Leuchte (102a, 102b, 102c) an der Kontaktfläche mechanisch und elektrisch mit dem zumindest einen Halter (101a, 101b, 101c, 201) verbunden ist, wobei der Halter (101a, 101b, 101c, 201) zur elektrischen Kontaktierung der flächigen Leuchte (102a, 102b, 102c) metallische Leiterbahnen (108a, 108b, 108c, 208) umfasst, die mit leitfähiger Tinte auf den Halter (101a, 101b, 101c, 201) gedruckt sind, und dass der zumindest eine Halter (101a, 101b, 101c, 201) eine Klebe- und Kontaktfläche aufweist, die mit der Kontaktfläche auf der Rückseite der flächigen Leuchte (102a, 102b, 102c) mittels der leitfähigen Tinte, eines elektrisch leitfähigen Klebstoffes (Leitkleber) oder mittels eines elektrisch leitfähigen Lacks (Leitlack) elektrisch und mechanisch verbunden ist.

2. Kraftfahrzeugscheinwerfer nach Anspruch 1, **dadurch gekennzeichnet, dass** die flächige Leuchte (102a, 102b, 102c) eine organische Leuchtdiode (OLED) ist.

3. Kraftfahrzeugscheinwerfer nach Anspruch 1 oder 2, **dadurch gekennzeichnet, dass** der zumindest eine Halter (101a, 101b, 101c, 201) im Wesentlichen länglich geformt ist.

4. Kraftfahrzeugscheinwerfer nach Anspruch 3, **dadurch gekennzeichnet, dass** der zumindest eine Halter (101a, 101b, 101c, 201) ein erstes Ende (103a, 103b, 103c, 203) und ein dem ersten Ende (103a, 103b, 103c, 203) gegenüberliegendes zweites Ende (104a, 104b, 104c, 204) aufweist, wobei das erste Ende (103a, 103b, 103c, 203) des Halters mechanisch und elektrisch mit der Kontaktfläche der flächigen Leuchte (102a, 102b, 102c) verbunden ist.

5. Kraftfahrzeugscheinwerfer nach Anspruch 4, **gekennzeichnet durch** eine Montagefläche (105, 205), an welcher das zweite Ende (104a, 104b, 104c, 204) des Halters (101a, 101b, 101c, 201) mechanisch und elektrisch verbunden ist.

6. Kraftfahrzeugscheinwerfer nach einem der Ansprüche 3 bis 5, **dadurch gekennzeichnet, dass** der zumindest eine Halter (101a, 101b, 101c, 201) plan oder zwei- oder dreidimensional gewölbt ausgebildet ist.

7. Kraftfahrzeugscheinwerfer nach einem der Ansprüche 1 bis 6, **dadurch gekennzeichnet, dass** die leitfähige Tinte aus der Gruppe bestehend aus Silber-basierten Tinten, Kupfer-basierten Tinten, Tinten basierend auf leitfähigen Kohlenstoff-Nanopartikeln und Tinten basierend auf leitfähigen Kohlenstoff-Nanoröhren ausgewählt ist.

8. Kraftfahrzeugscheinwerfer nach einem der Ansprüche 1 bis 7, **dadurch gekennzeichnet, dass** die Leuchtenanordnung (100) zwei oder mehr Halter (101a, 101b, 101c) mit jeweils darauf befestigten flächigen Leuchten (102a, 102b, 102c) umfasst.

9. Kraftfahrzeugscheinwerfer nach Anspruch 8, **dadurch gekennzeichnet, dass** die einzelnen flächigen Leuchten (102a, 102b, 102c) räumlich verschieden zueinander positioniert sind.

10. Kraftfahrzeugscheinwerfer nach einem der Ansprüche 1 bis 9, **gekennzeichnet durch** eine am oder im Halter (101a, 101b, 101c, 201) integrierte elektrische Schaltung.

11. Kraftfahrzeugscheinwerfer nach einem der Ansprüche 1 bis 10 in Form eines Frontscheinwerfers oder einer Heckleuchte.

12. Kraftfahrzeug, umfassend einen Kraftfahrzeugscheinwerfer nach einem der Ansprüche 1 bis 11.

## Claims

1. A motor vehicle headlamp comprising at least one lamp assembly (100), wherein the lamp assembly (100) comprises at least one holder (101a, 101b, 101c, 201) and a flat lamp (102a, 102b, 102c) arranged on the holder (101a, 101b, 101c, 201), **characterised in that** the flat lamp (102a, 102b, 102c) comprises at least one illuminating surface (106a, 106b, 106c) and at least one back surface facing away from the at least one illuminating surface (106a, 106b, 106c), wherein on the back surface of the flat lamp (102a, 102b, 102c) a contact surface is arranged and the flat lamp (102a, 102b, 102c) is, via the contact surface, mechanically and electrically connected with the at least one holder (101a, 101b, 101c, 201), wherein the holder, for electrically contacting the flat lamp (102a, 102b, 102c), (101a, 101b, 101c, 201), comprises metallic conductor paths (108a, 108b, 108c, 208) which are applied with conductive ink on the holder (101a, 101b, 101c, 201), wherein the at least one holder (101a, 101b, 101c, 201) has an adhesive and contact surface which is electrically and mechanically connected with the contact surface on the back surface of the flat lamp (102a, 102b, 102c) by means of the conductive ink, an electrically conductive adhesive (conductive glue) or by means of an electrically conductive paint (conductive lacquer).

2. The motor vehicle headlamp according to claim 1, **characterized in that** the flat lamp (102a, 102b, 102c) is an organic light-emitting diode (OLED).

3. The motor vehicle headlamp according to claim 1 or 2, **characterized in that** the at least one holder (101a, 101b, 101c, 201) is essentially elongated in shape.

4. The motor vehicle headlamp according to claim 3, **characterized in that** the at least one holder (101a, 101b, 101c, 201) comprises a first end (103a, 103b, 103c, 203) and a second end (104a, 104b, 104c) opposite of the first end (103a, 103b, 103c, 203), 204), wherein the first end (103a, 103b, 103c, 203) of the holder is mechanically and electrically connected to the contact surface of the flat lamp (102a, 102b, 102c).

5. The motor vehicle headlamp according to claim 4, **characterized by** a mounting surface (105, 205) on which the second end (104a, 104b, 104c, 204) of the holder (101a, 101b, 101c, 201) is mechanically and electrically connected.

6. The motor vehicle headlamp according to any one of claims 3 to 5, **characterised in that** the at least one holder (101a, 101b, 101c, 201) is flat or is two- or three-dimensionally curved.

7. The motor vehicle headlamp according any one of claims 1 to 6, **characterized in that** the conductive ink is selected from the group consisting of silver-based inks, copper-based inks, inks based on conductive carbon nanoparticles, and inks based on conductive carbon nanotubes.

8. The motor vehicle headlamp according to any one of claims 1 to 7, **characterized in characterised in that** the lamp assembly (100) comprises two or more holders (101a, 101b, 101c) with respective flat lamps (102a, 102b, 102c) fixed thereon.

9. The motor vehicle headlamp according to claim 8, **characterized in that** the individual flat lamps (102a, 102b, 102c) are positioned spatially different from one another.

10. The motor vehicle headlamp according to any one of claims 1 to 9, **characterized by** an electrical circuit integrated on or in the holder (101a, 101b, 101c, 201).

11. The motor vehicle headlamp according to any one of claims 1 to 10 in the form of a front headlamp or a rear lamp.

12. A motor vehicle comprising a motor vehicle headlamp according to any one of the claims 1 to 11.

## Revendications

1. Projecteur de véhicule à moteur comprenant au moins un dispositif lumineux (100), dans lequel le dispositif lumineux (100) comprend au moins un support (101a, 101b, 101c, 201) et un luminaire plat (102a, 102b, 102c) disposée sur le support (101a, 101b, 101c, 201), **caractérisé en ce que** le luminaire plat (102a, 102b, 102c) comprend au moins une plage éclairante (106a, 106b, 106c) et une face arrière du côté opposée à ladite au moins une plage éclairante (106a, 106b, 106c), sur ladite face arrière du luminaire plat (102a, 102b, 102c) une surface de contact étant disposée et le luminaire plat (102a, 102b, 102c) étant connectée sur la surface de contact mécaniquement et électriquement avec ledit au moins un support (101a, 101b, 101c, 201), le support (101a, 101b, 101c, 201) comportant pistes conductives métalliques (108a, 108b, 108c, 208) pour la contact électrique du luminaire plat (102a, 102b, 102c), les pistes conductives métalliques étant appliqué avec de l'encre conductrice sur le support (101a, 101b, 101c, 201), et **en ce que** ledit au moins un support (101a, 101b, 101c, 201) comprend une surface d'adhésif de contact qui est électriquement et mécaniquement liée à la surface de contact sur la face arrière du luminaire plat (102a, 102b, 102c) au moyen de l'encre conductrice, d'un adhésif conducteur électrique ou au moyen d'une peinture conductrice.

2. Projecteur de véhicule à moteur selon la revendication 1, **caractérisé en ce que** le luminaire plat (102a, 102b, 102c) est une diode électroluminescente organique (OLED).

3. Projecteur de véhicule à moteur selon la revendication 1 ou 2, **caractérisé en ce que** ledit au moins un support (101a, 101b, 101c, 201) est essentiellement de forme allongée.

4. Projecteur de véhicule à moteur selon la revendication 3, **caractérisé en ce que** ledit au moins un support (101a, 101b, 101c, 201) comprend une première extrémité (103a, 103b, 103c, 203) et un deuxième extrémité (104a, 104b, 104c) opposée à la première extrémité (103a, 103b, 103c, 203), 204), dans laquel la première extrémité (103a, 103b, 103c, 203) du support est mécaniquement et électriquement liée à la surface de contact du luminaire plat (102a, 102b, 102c).

5. Projecteur de véhicules à moteur selon la revendication 4, **caractérisé par** une surface de montage (105, 205) à laquelle la deuxième extrémité (104a, 104b, 104c, 204) du support (101a, 101b, 101c, 201) est liée mécaniquement et électriquement.

6. Projecteur de véhicule à moteur selon l'une quelconque des revendications 3 à 5, **caractérisé en ce que caractérisé en ce que** le ou les supports (101a, 101b, 101c, 201) sont plats ou réalisés courbés en deux ou trois dimensions.

7. Projecteur de véhicule à moteur selon l'une quelconque des revendications 1 à 6, **caractérisé en ce que** l'encre conductrice est choisie dans le groupe constitué par les encres à base d'argent, encres à base de cuivre, encres à base de nanoparticules de carbone conductrices et encres à base de nanotubes de carbone conducteurs.

8. Projecteur de véhicule à moteur selon l'une quelconque des revendications 1 à 7, **caractérisé en ce que** le dispositif lumineux (100) comprend deux ou plusieurs supports (101a, 101b, 101c) avec des luminaires plates respectives (102a, 102b, 102c) fixées dessus.

9. Projecteur de véhicule à moteur selon la revendication 8, **caractérisé en ce que** les luminaires plats individuels (102a, 102b, 102c) sont positionnés déplacés spatialement les uns des autres.

10. Projecteur de véhicule à moteur selon l'une quelconque des revendications 1 à 9, **caractérisé par** un circuit électrique intégré sur ou dans le support (101a, 101b, 101c, 201).

11. Projecteur de véhicule à moteur selon l'une quelconque des revendications 1 à 10, sous la forme d'un phare avant ou un feu arrière.

12. Véhicule à moteur comprenant un projecteur de véhicule à moteur selon l'une quelconque des revendications 1 à 11.
